# DEMANDE DE BREVET EUROPEEN

(11) **EP 1 413 661 A1**
(43) Date de publication de la demande: **28.04.2004**
(21) Numéro de dépôt: 03447263.9
(22) Date de dépôt: 22.10.2003
(51) Int. Cl.: D04D 7/02, D03D 29/00

(54) **Tissu**

(30) Priorité: 22.10.2002 BE 200200602
(71) Demandeur: Bosch, Marie-Christine, 5000 Namur (BE)
(72) Inventeur: Bosch, Marie-Christine, 5000 Namur (BE)

(57) **Abrégé**

Tissu comprenant au moins un fil de chaîne et au moins un fil de trame, ledit tissu présentant au moins un bord non rectiligne, caractérisé en ce qu'au moins un fil ou ensemble de chaîne (5) définit de manière continue au moins 3 portions de chaîne, dans laquelle deux portions de chaîne sont reliées entre elles par une portion courbe de chaîne, des portions courbes (5A) du fil ou ensemble de chaîne présentant chacune une extrémité s'étendant le long du bord non rectiligne du tissu.

## Description

La présente invention a pour objet un tissu comprenant au moins un fil de chaîne et au moins un fil de trame.

Les tissus actuels sont réalisés au moyen de fils de chaîne distincts et ont une forme sensiblement rectangulaires lors de leur fabrication. Lors de la confection d'un vêtement, une ou des pièces de tissus sont découpées dans le tissu rectangulaire. Les bords des pièces sont alors surfilés pour éviter que les fils de chaîne et les fils de trame ne se défassent.

L'invention a pour objet un tissu avec un ou des bords irréguliers suivant exactement le patron d'une pièce de vêtement, de sorte qu'il n'est pas nécessaire de surfiler les bords pour éviter que les fils de chaîne et de trame se défassent.

Le tissu selon l'invention comprend au moins un fil de chaîne et au moins un fil ou élément de trame, ledit tissu présentant au moins un bord non rectiligne, courbe ou irrégulier. Au moins un fil de chaîne définit de manière continue au moins 3, de façon avantageuse au moins 5, de préférence au moins 7 portions de chaîne, dans laquelle 2 portions de chaîne sont reliées entre elles par une portion courbe ou une boucle du fil de chaîne, des portions courbes ou boucles du fil de chaîne présentant chacune une extrémité s'étendant le long du bord non rectiligne, courbe ou irrégulier du tissu. Le bord du tissu selon l'invention suit donc le bord du patron de la pièce à réaliser.

De façon avantageuse, le fil de chaîne définissant de manière continue plusieurs portions de chaîne reliées entre elles par des portions courbes est un fil ou un ensemble de fils, ledit fil ou ensemble présentant une résistance à la rupture suffisante pour éviter la rupture du fil ou ensemble pour un effort de traction correspondant à un poids d'au moins 500g, avantageusement d'au moins 1000g, de préférence d'au moins 3000g. Dans le tissu selon l'invention, on utilisera un fil de chaîne aussi solide que possible, car au cas où le fil de chaîne venait à se couper, tout le tissu suivant l'invention pourra se désolidariser, si les fils ou éléments de trame sont placés de manière usuelle. Pour éviter ce problème, le fil ou élément de trame peut être placé entre des portions de fil de chaîne en assurant une ou plusieurs liaisons avec plusieurs portions, par exemple au moyen d'un ou de noeuds.

Selon une particularité, la trame d'au moins la partie du tissu comprenant le fil de chaîne définissant de manière continue plusieurs portions de chaîne comporte plusieurs éléments distincts, chaque élément reliant au moins deux portions de chaîne entre elles.
De préférence, au moins des éléments adjacents du bord non rectiligne s'étendent au moins deux fois entre deux portions de chaîne adjacentes.

Selon un détail d'une forme de réalisation, au moins certains éléments sont choisis pour assurer un volume ou relief dans une direction perpendiculaire au plan dans lequel s'étend la partie aplatie de tissu comprenant le fil de chaîne définissant de manière continue plusieurs portions de chaîne.

Par exemple, au moins un des éléments est choisi parmi le groupe constitué par matières textiles, morceau de tissu, végétaux, verreries, des matières synthétiques, des métaux, des plumes, des fourrures, des pierres, des pierres semi-précieuses, des boutons, des perles, des fleurs et pistils synthétiques, des mousses, des matières naturelles, des coquillages, du nacre, un ou des fils de trame continus, etc.

Selon une forme de réalisation particulière, le tissu présente au moins une première et une deuxième portions de bord opposées courbes ou irrégulières. Au moins un fil de chaîne définit de manière continue au moins 3, de façon avantageuse au moins 5, de préférence au moins 7 portions de chaîne, dans laquelle 2 portions de chaîne sont reliées entre elles par une portion courbe ou une boucle du fil de chaîne, des portions courbes ou boucles du fil de chaîne s'étendant le long d'une première portion de bord courbe ou irrégulière, tandis que d'autres portions courbes ou boucles s'étendent le long de la deuxième portion de bord opposée (avantageusement également courbe ou irrégulière).

Selon un détail avantageux, le tissu présente au moins un bord partiellement courbe ou irrégulier, ledit tissu suivant une surface courbe et présentant un volume variable.

Le fil de chaîne du tissu suivant l'invention peut être un simple fil, mais peut également être un fil sur lequel un ou plusieurs éléments sont enfilés de manière libre ou non (par exemple perle mobile, perle fixe, plomb de pêche, boutons avec une ou plusieurs ouvertures, etc.) et/ou un fil sur lequel un ou plusieurs noeuds sont formés.

L'invention a également pour objet un procédé de fabrication d'un tissu suivant l'invention. Dans ce procédé,
- on place une série de pièces de renvoi sur un support en suivant au moins deux portions de bords opposées d'un patron ou partie de patron, au moins une desdites portions étant courbe ou irrégulière,
- on tend au moins un fil ou ensemble de chaîne entre plusieurs pièces de renvoi, de manière à former un fil ou ensemble de chaîne définissant de manière continue au moins 3, de façon avantageuse au moins 5, de préférence au moins 7 portions de chaîne, dans laquelle deux portions de chaîne successives sont reliées entre elles par une portion courbe ou une boucle du fil de chaîne formée autour d'une pièce de renvoi,
- on place une série d'éléments de trame entre les portions de chaîne.

On utilise dans ce procédé de manière avantageuse, un fil de chaîne définissant de manière continue plusieurs portions de chaîne reliées entre elles par des portions courbes est un fil ou un ensemble de fils, ledit fil ou ensemble présentant une résistance à la rupture suffisante pour éviter la rupture du fil ou ensemble pour un effort de traction correspondant à un poids d'au moins 500g, avantageusement d'au moins 1000g, de préférence d'au moins 3000g.

Le tissu obtenu par le procédé suivant l'invention présente avantageusement une ou plusieurs particularités d'un tissu suivant l'invention tel que décrit plus haut.

Des particularités et détails de l'invention ressortiront de la description suivante dans laquelle il est fait référence aux dessins ci annexés.

Dans ces dessins,
la figure 1 est une vue représentant le placement d'un fil de chaîne sur un support pour réaliser un tissu selon l'invention,
la figure 2 montre le placement de fils de trame sur l'ensemble formé par le fil de chaîne de la figure 1,
la figure 3 est une vue similaire aux figures 1 et 2 d'une autre forme de réalisation.

Un support 1 est muni d'une série de pièces de renvoi 2, telles que des pièces comportant une pointe 2A insérée dans le support et une tête 2B servant de butée pour empêcher le fil de chaîne de sortir du gabarit formé lors du placement des éléments de trame. Les pièces de renvoi sont placées sur le support 1 en suivant les bord du patron 3 (montré en traits interrompus) de la pièce à réaliser.

Dans la figure 1, on place des morceaux de tissu 4 entre différentes portions de fil de chaînes 5, de manière à former des liaisons entre différentes portions du fil de chaîne. Par exemple, au voisinage d'une portion courbe ou de renvoi 5A d'un fil de chaîne, un ou des morceaux de tissus distincts forment des liaisons entre deux portions de fil de chaîne.

Dans la figure 2, des morceaux de fil 4 sont utilisés pour relier plusieurs portions de fils de chaîne entre elles.

Dans la figure 3, des morceaux de fil 4 sont utilisés comme à la figure 2. si ce n'est que certains morceaux de fil sont attachés à deux ou plus de deux portions de fil de chaîne 5 au moyen de noeuds 7. De plus, des perles 6 (fixes ou mobiles) ont été enfilées sur le fil de chaîne avant sa mise en place sur le support 1. Lorsque les perles sont fixes, elles permettent d'assurer une butée pour les noeuds.

Pour le fil de chaîne, on a utilisé un fil présentant une résistance à la rupture d'au moins 1 kg (fil apte à soulever un poids de 1kg tout en ne se cassant pas). Il est clair que d'autres fils auraient pu être utilisés, tels que des fils élastiques, des ensemble de fils, cordes, bandelette de tissu, bandelettes de tissu torsadé, etc.

Il est également évident que d'autres éléments peuvent être utilisés pour relier entre eux différentes portions de fil de chaîne. Ainsi, on aurait pu utiliser un ou plusieurs éléments choisis parmi le groupe constitué par matières textiles, morceau de tissu, végétaux, verreries, des matières synthétiques, des métaux, des plumes, des fourrures, des pierres, des pierres semi-précieuses, des boutons, des perles, des fleurs et pistils synthétiques, des mousses, etc.

Il est également possible de préenfiler des morceaux de tissu dans le fil de chaîne avant ou lors de son placement sur le support 1.

Le tissu suivant l'invention peut suivre n'importe quel patron donné pour en faire des bijoux, des parures de vêtements, des chapeaux, des sacs, des parties de vêtements, des tapisseries, des tableaux, des sculptures, des lampes, rideaux, tapis, tapis de table, coussin, couvertures, nappes, housses, tissu d'ameublement (chaise, canapé, etc.), etc. Le tissu suivant l'invention a donc une forme quelconque et présente une épaisseur avantageusement variable.
Lorsqu'on utilise des boutons présentant deux ou plus de deux ouvertures, il est possible de faire passer une portion de chaîne par une ouverture et une autre portion de chaîne par une autre ouverture.

Par exemple, on reproduit avec un fil de chaîne continu le patron d'un vêtement pour réaliser d'une pièce un vêtement ou partie de vêtement. En particulier, il est possible de fabriquer d'une pièce des objets circulaire, cylindrique, etc.
Pour réaliser des tissus continus, on place le fil de chaîne sur un support cylindrique, sur un buste, sur un chapeau. moules, moules de chapeau, objet tridimensionnel quelconque, etc.

Selon une forme de réalisation possible, le fil de chaîne suit le parcours dans un sens et ensuite dans un autre sens, c'est-à-dire définissant une double couche de chaîne. Ceci permet alors de fabriquer des sacs ou des objets présentant un volume des deux côtés. Pour la réalisation de telles pièces, le support présente avantageusement une ouverture et un ou plusieurs moyens pour tirer certaines portions de chaîne vers une face et certaines autres portions vers une autre face du support.

L'élément ou fil de trame peut être continu en ce sens qu'il peut former une boucle autour d'une ou de portions de chaînes, et ensuite partir vers un autre endroit du tissu pour reformer une ou des boucles autour d'une ou de portions de chaîne. Ce processus peut alors être répété.

## Revendications

1. Procédé de fabrication d'un tissu, dans lequel :
- on place une série de pièces de renvoi sur un support en suivant au moins deux portions de bords opposées d'un patron ou partie de patron, au moins une desdites portions étant courbe ou irrégulière,
- on tend au moins un fil ou ensemble de chaîne entre plusieurs pièces de renvoi, de manière à former un fil ou ensemble de chaîne définissant de manière continue au moins 3, de façon avantageuse au moins 5, de préférence au moins 7 portions de chaîne, dans laquelle deux portions de chaîne successives sont reliées entre elles par une portion courbe ou une boucle du fil de chaîne formée autour d'une pièce de renvoi,
- on place une série d'éléments de trame entre les portions de chaîne, **caractérisé en ce que** la trame d'au moins la partie du tissu comprenant le fil de chaîne définissant de manière continue plusieurs portions de chaîne comporte plusieurs éléments distincts, chaque élément reliant au moins deux portions de chaîne entre elles.

2. Procédé suivant la revendication 1, **caractérisé en ce que** le fil de chaîne définissant de manière continue plusieurs portions de chaîne reliées entre elles par des portions courbes est un fil ou un ensemble de fils, ledit fil ou ensemble présentant une résistance à la rupture suffisante pour éviter la rupture du fil ou ensemble pour un effort de traction correspondant à un poids d'au moins 500g, avantageusement d'au moins 1000g, de préférence d'au moins 3000g.

3. Procédé suivant la revendication 1 ou 2, **caractérisé en ce qu'**au moins des éléments adjacents d'une portion de bord courbe ou irrégulière s'étendent au moins deux fois entre deux portions de chaîne adjacentes.

4. Procédé suivant l'une des revendications 1 à 3, **caractérisé en ce qu'**au moins certains éléments sont choisis pour assurer un volume ou relief dans une direction perpendiculaire au plan dans lequel s'étend la partie aplatie de tissu comprenant le fil de chaîne définissant de manière continue plusieurs portions de chaîne.

5. Procédé suivant l'une quelconque des revendications 1 à 4, **caractérisé en ce qu'**au moins un des éléments est choisi parmi le groupe constitué par matières textiles, morceau de tissu, végétaux, verreries, des matières synthétiques, des métaux, des plumes, des fourrures, des pierres, des pierres semi-précieuses, des boutons, des perles, des fleurs et pistils synthétiques, des mousses.

6. Procédé suivant l'une quelconque des revendications 1 à 5, **caractérisé en ce qu'**un ou plusieurs éléments de trame sont attachés à une ou plusieurs portions du fil de chaîne.

7. Tissu tel que préparé par un procédé selon l'une quelconque des revendications précédentes.

8. Tissu suivant la revendication 7, ledit tissu comprenant au moins un fil de chaîne et au moins un fil de trame, ledit tissu présentant au moins un bord non rectiligne, **caractérisé en ce qu'**au moins un fil ou ensemble de chaîne (5) définit de manière continue au moins 3, de façon avantageuse au moins 5, de préférence au moins 7 portions de chaîne, dans laquelle deux portions de chaîne sont reliées entre elles par une portion courbe ou une boucle du fil de chaîne, des portions courbes ou boucles (5A) du fil ou ensemble de chaîne présentant chacune une extrémité s'étendant le long du bord non rectiligne du tissu, la trame d'au moins la partie du tissu comprenant le fil de chaîne définissant de manière continue plusieurs portions de chaîne comportant plusieurs éléments distincts (4), chaque élément reliant au moins deux portions de chaîne entre elles.

9. Tissu suivant la revendication 7 ou 8, **caractérisé en ce que** le fil ou ensemble de chaîne définissant de manière continue plusieurs portions de chaîne reliées entre elles par des portions courbes est un fil ou un ensemble de fils (4), ledit fil ou ensemble présentant une résistance à la rupture suffisante pour éviter la rupture du fil ou ensemble pour un effort de traction correspondant à un poids d'au moins 500g, avantageusement d'au moins 1000g, de préférence d'au moins 3000g.

10. Tissu suivant l'une des revendications 7 à 9, **caractérisé en ce qu'**au moins des éléments adjacents du bord non rectiligne s'étendent au moins deux fois entre deux portions de chaîne adjacentes.

11. Tissu suivant l'une des revendications 7 à 10, **caractérisé en ce qu'**au moins certains éléments sont choisis pour assurer un volume ou relief dans une direction perpendiculaire au plan dans lequel s'étend la partie aplatie de tissu comprenant le fil de chaîne définissant de manière continue plusieurs portions de chaîne.

12. Tissu suivant l'une quelconque des revendications 7 à 11, **caractérisé en ce qu'**au moins un des éléments est choisi parmi le groupe constitué par matières textiles, morceau de tissu, végétaux, verreries, des matières synthétiques, des métaux, des plumes, des fourrures, des pierres, des pierres semi-précieuses, des boutons, des perles, des fleurs et pistils synthétiques, des mousses, matières naturelles, boutons, et combinaisons de ceux-ci.

13. Tissu suivant l'une quelconque des revendications 7 à12, ledit tissu présentant au moins une première et une deuxième portions de bord opposées courbes ou irrégulières, **caractérisé en ce qu'**au moins un fil de chaîne définit de manière continue au moins 3, de façon avantageuse au moins 5, de préférence au moins 7 portions de chaîne, dans laquelle 2 portions de chaîne sont reliées entre elles par une portion courbe ou une boucle du fil de chaîne, des portions courbes ou boucles du fil de chaîne s'étendant le long d'une première portion de bord courbe ou irrégulière, tandis que d'autres portions courbes ou boucles s'étendent le long de la deuxième portions de bord opposées.

14. Tissu suivant l'une quelconque des revendications 7 à 13, **caractérisé en ce que** le tissu présente au moins un bord partiellement courbe ou irrégulier, ledit tissu suivant une surface courbe et présentant un volume variable.

15. Tissu suivant l'une quelconque des revendications 7 à 14, **caractérisé en ce qu'**un ou plusieurs éléments de trame sont attachés à une ou plusieurs portions du fil de chaîne.
